# EUROPÄISCHE PATENTSCHRIFT

(11) **EP 2 876 240 B1**
(45) Veröffentlichungstag und Bekanntmachung des Hinweises auf die Patenterteilung: **29.03.2017**
(21) Anmeldenummer: 14190393.0
(22) Anmeldetag: 27.10.2014
(51) Int. Cl.: E06B 3/22, E06B 3/263, E05C 9/06

(54) **Fenster oder Tür**
Window or door
Fenêtre ou porte

(30) Priorität: 21.11.2013 DE 102013223775
(43) Veröffentlichungstag der Anmeldung: 27.05.2015
(73) Patentinhaber: Aug. Winkhaus GmbH & Co. KG, 48291 Telgte (DE)
(72) Erfinder: Glöwing, Dirk, 59269 Beckum (DE)

(56) Entgegenhaltungen:
- EP-A1- 0 882 862
- EP-B1- 2 199 506
- US-A- 5 955 013

## Beschreibung

Die Erfindung betrifft ein Fenster, eine Tür oder dergleichen, mit einem Rahmen, einem gegen den Rahmen schwenkbaren Flügel und einer baulichen Einheit, bestehend aus lang gestreckten Holmen für den Rahmen und aus lang gestreckten Holmen für den Flügel und mit sich in Längsrichtung der Rahmenholme oder der Flügelholme erstreckenden Aufnahmen für die bauliche Einheit, bestehend aus einem ersten Armierungsprofil und einer am ersten Armierungsprofil begrenzt längsverschiebbar geführten Schubstange eines Treibstangenbeschlages.

Ein solches Fenster oder eine solche Tür ist aus der
EP 0 882 862 A1 bekannt. An einem Armierungsprofil ist eine Schubstange längsbeweglich geführt. Das Armierungsprofil weist außerdem eine notwendige längliche Aussparung für einen an der Schubstange angeordneten Verriegelungszapfen auf und ist in einer offenen Nut am Rahmenprofil angeordnet. Da ein Teil des Armierungsprofils nach der Montage sichtbar bleibt, ist eine entsprechende Oberflächenbehandlung erforderlich. Das Armierungsprofil muss umlaufend bis zu einer Eckumlenkung oder bis in die Profilecke der offenen Nut jedes Holmes am Rahmenprofil eingesetzt werden, um die offene Nut zu schließen und dadurch ein glattflächiges Rahmenprofil zu erhalten. Die Verstärkung des Rahmenprofils ist durch den geringen Querschnitt des Armierungsprofils insbesondere bei hohen Flügelgewichten nicht ausreichend. In dem Bereich des Armierungsprofils ist keine Isolierung möglich.

Weiterhin ist aus der EP 2 199 506 B1 ein Fenster bekannt, bei dem in einem der Holme eine Schubstange eines Treibstangenbeschlages in einer entsprechend klein ausgebildeten Kammer geführt ist und Beschlagteile miteinander verbindet. So kann eine Schubstange mit zumindest einem Beschlagteil und mit einem der Holme als vormontierte bauliche Einheit ausgebildet werden. Der Treibstangenbeschlag kommt so ohne eine Abdeckleiste aus und die Montage kann kostengünstig in den Herstellungsprozess des Flügels und des Rahmens integriert werden.
Allerdings sind für die Sicherung der Schubstange gegen Herausfallen Beschlagteile oder eine Eckumlenkung erforderlich. Ein für größere und schwerere Fenster oder Türen nicht vorgesehenes Armierungsprofil müsste in einem zusätzlichen Arbeitsgang aufwändig als separates Bauteil bei dem Herstellungsprozess des Flügels und/oder des Rahmens in den Holm eingeschoben werden.

Der Erfindung liegt das Problem zugrunde, ein Fenster oder eine Tür der eingangs genannten Art so weiter zu bilden, dass eine einfache Montage bei einer völlig verdeckten Anordnung der Schubstange und einer hohen Armierung der Holme gegeben ist.

Dieses Problem wird erfindungsgemäß dadurch gelöst, dass die Aufnahme für die bauliche Einheit durch einen nur an den Enden der separaten, unmontierten Holme offenen Kanal in den Rahmenholmen oder den Flügelholmen gebildet wird. Durch diese Gestaltung kann das erste Armierungsprofil und die am ersten Armierungsprofil längsverschiebbar geführte Schubstange zu einer baulichen Einheit vormontiert werden und einfach in den für die beweglichen Beschlagteile des Treibstangenbeschlages vorgesehenen Rahmenholm oder den Flügelholm durch Einschieben der kompletten baulichen Einheit montiert werden. Die Montage des ersten Armierungsprofils mit der daran längsverschiebbar geführten Schubstange erfolgt somit durch Einschieben in den Kanal des Rahmenholmes oder des Flügelholmes in einem Arbeitsgang. Das ersten Armierungsprofil mit der längsverschiebbar geführte Schubstange ist nach der Montage völlig verdeckt angeordnet. Der für die beweglichen Beschlagteile des Treibstangenbeschlages vorgesehene Rahmenholm oder Flügelholm muss nur Öffnungen im Falzraumbegrenzungssteg für die mit der Schubstange zu koppelnden Beschlagteile aufweisen und ist daher über weite Teile glattflächig und geschlossen. Es ist von Vorteil, wenn in der Schubstange Koppelmittel, wie z.B. Ausnehmungen vorgesehen sind. Das erste Armierungsprofil und die am ersten Armierungsprofil längsverschiebbar geführte Schubstange sind sehr gut vor Umwelteinflüssen geschützt und es ist im Gegensatz zu sichtbaren Bauteilen keine optisch ansprechende Materialoberfläche erforderlich.

Der Treibstangenbeschlag des erfindungsgemäßen Fensters oder der Tür kann besonders einfach ausgeführt werden, wenn die Schubstange auf der Seite des ersten Armierungsprofils begrenzt längsbeweglich geführt ist und bei im Rahmenholm oder im Flügelholm montierten Zustand einem Falzraumbegrenzungssteg des Holmes zugewandt ist. Durch Öffnungen im Falzraumbegrenzungssteg können in zumindest einem Rahmenholm oder einem Flügelholm Beschlagteile auf direktem und kürzestem Wege mit auf dem gegenüberliegenden Falzraumbegrenzungssteg des Rahmenholmes oder des Flügelholmes angeordneten Beschlagteil korrespondieren. Die Position der Schubstange kann dabei so gewählt werden, dass Standard-Beschlagteile verwendet werden können.

Zu einer sehr hohen Versteifung der Holme des erfindungsgemäßen Fensters oder der Tür trägt es bei, wenn sich der Querschnitt des Kanals für das erste Armierungsprofil in den Rahmenholmen oder den Flügelholmen vom Falzraumbegrenzungssteg bis zu dem dem Falzraumbegrenzungssteg gegenüberliegenden Außensteg erstreckt und das erste Armierungsprofil den Querschnitt des Kanals weitestgehend ausfüllt. Durch den daraus resultierenden großen Querschnitt des ersten Armierungsprofils können auch sehr große, schwere und sichere Fenster oder Türen hergestellt werden.

Zu einer sicheren Positionierung des die Schubstange aufnehmenden ersten Armierungsprofils ist es förderlich, wenn das erste Armierungsprofil an dem Holm gegen Längsverschieben gesichert ist. Dadurch ist das erste Armierungsprofil gegen Verschieben in dem Kanal des Holmes gesichert und die Schubstange hat eine fixe Aufnahme. Die Sicherung des ersten Armierungsprofils an dem Holm gegen Längsverschieben kann z.B. durch die Verschraubung oder durch kraftschlüssiges Fügen erfolgen.

Zu einer Erleichterung des Handlings der vormontierten baulichen Einheit trägt es bei, wenn das erste Armierungsprofil der Rahmenholme oder der Flügelholme eine Schubstangenaufnahme aufweist, die die Schubstange gegen Herausfallen sichert. So wird die Schubstange in der vormontierten baulichen Einheit sicher gehalten. Dies ist für den Transport, die Lagerung und die Montage der vormontierten baulichen Einheit besonders wichtig.

Die Schubstange ist nach einer weiteren erfindungsgemäßen Verbesserung in dem ersten Armierungsprofil besonders geschützt gelagert, wenn die Schubstangenaufnahme aus einer eingelassenen, an einer Längsseite offenen Nut mit Haltenasen für die Schubstange besteht. Der äußere Querschnitt des ersten Armierungsprofils und der innere Querschnitt des Kanals des Holmes können dadurch weitgehend glattflächig ausgeführt werden.

Zu einer weiteren Verbesserung des erfindungsgemäßen Fensters oder der Tür trägt es bei, wenn die Schubstange am ersten Armierungsprofil bis zur Erstbetätigung des Treibstangenbeschlages gegen Längsverschieben gesichert ist. Dadurch unterbleibt das begrenzte Längsverschieben der Schubstange bei dem Transport und der Montage und durch eine definierte Lage der Schubstange wird die Kopplung mit den Beschlagteilen wesentlich erleichtert. Die Sicherung gegen Längsverschieben der Schubstange wird so ausgeführt, dass sie durch die Erstbetätigung des Treibstangenbeschlages gelöst wird. Dies kann z.B. durch Abscheren eines das erste Armierungsprofil und die Schubstange verbindenden Sicherungsteiles an einer Sollbruchstelle erfolgen.

Zu einer weiter erhöhten Steifigkeit und einer sehr guten isolierenden Wirkung in den Rahmenholmen oder Flügelholmen trägt es bei, wenn das erste Armierungsprofil im Querschnitt im Wesentlichen rechteckig ausgeführt ist und ein isolierendes Material einen Hohlraum ausfüllt. Die Rechteckform erhöht die Steifigkeit in allen Richtungen. Das isolierende Material im Hohlraum kann im Vorfeld in dem ersten Armierungsprofil verfüllt werden und als bauliche Einheit - erstes Armierungsprofil, isolierendes Material, Schubstange- in die Kammer des Rahmenholmes oder des Flügelholmes eingeschoben werden. Die isolierenden Eigenschaften des Rahmenholmes oder des Flügelholmes werden dadurch mit sehr geringem Aufwand wesentlich verbessert.

Das erste Armierungsprofil weist eine besonders hohe Steifigkeit auf, wenn die Außenwandungen des ersten Armierungsprofils aus einem höherfesteren Material als die Holme hergestellt sind. Dadurch können die Rahmenholme und/oder Flügelholme wesentlich verstärkt werden. Außerdem ist ein sicherer Schutz der Schubstange gewährleistet. Es ist z.B. möglich, dass die Rahmenholme und/oder Flügelholme aus Kunststoff hergestellt sind und die Außenwandungen des ersten Armierungsprofil aus Metall oder glasfaserverstärktem Kunststoff.

Zu einer gleichmäßigen Festigkeit und isolierenden Wirkung führt es, wenn das zweite Armierungsprofil die gleichen Außenwandungen besitzt und das gleiche isolierende Material einen Hohlraum ausfüllt wie bei dem ersten Armierungsprofil. Somit sind die Armierungen für den Rahmen und den Flügel aus gleichen Materialien hergestellt.

Die Erfindung lässt zahlreiche Ausführungsformen zu. Zur weiteren Verdeutlichung ihres Grundprinzips ist eine davon in den Zeichnungen dargestellt und wird nachfolgend beschrieben. Diese zeigt in
- Fig. 1: ein erfindungsgemäßes Fenster im Teilschnitt,
- Fig. 2: einen Schnitt A-A durch das Rahmen- und Flügelprofil des Fensters aus Figur 1,
- Fig. 3: die bauliche Einheit aus Figur 2,

Figur 1 zeigt ein montiertes Fenster mit einem gegen einen Rahmen 1 schwenkbaren Flügel 2 und mit einem Treibstangenbeschlag 3 zur wahlweisen Verriegelung und Entriegelung des Flügels 2 in dem Rahmen 1. Zur Verdeutlichung ist der Flügel 2 geschnitten dargestellt. Der montierte Flügel 2 weist vier lang gestreckte Holme 4-7 auf, welche auf Gehrung 34-37 gesägt und an den Gehrungen 34-37 miteinander verschweißt sind. Der montierte Rahmen 1 weist ebenfalls vier miteinander auf Gehrung 34-37 gesägte und an den Gehrungen 34-37 miteinander verschweißte Holme 8-11 auf. Der Treibstangenbeschlag 3 hat ein einen Antrieb 12 aufweisendes Getriebe 13 und beispielhaft weitere Verriegelungsbeschlagteile 14, 15, 16 zur Verriegelung des Flügels 2 an den Rahmen 1. Diese Verriegelungsbeschlagteile 14, 15, 16 bestehen aus einem flügelseitigen, mit der Bewegung der Schubstange 24 gekoppelten Verriegelungsteil und einem rahmenseitig fest montierten Widerlager. Weiterhin hat der Treibstangenbeschlag 3 beispielhaft ein Scherenlager 17 und ein Dreh-Kipplager 38. Auch ein nicht dargestellter Treibstangenbeschlag mit anderen Funktionen, wie einer Parallelabstellung, können ausgeführt werden. In den Eckbereichen des Flügels 2 sind Eckumlenkungen 20-23 angeordnet, welche in jedem der Holme 4-7 des Flügels 2 angeordnete Schubstangen 24 verbinden. Der Treibstangenbeschlag 3 ist hier um den Flügel 2 umlaufend dargestellt. In einer alternativen, nicht dargestellten Ausführungsform können die Schubstangen 24 auch nur über zwei oder drei der flügelseitigen Holme 4-7 geführt sein. Selbstverständlich können die Schubstangen 24 in einer alternativen, nicht dargestellten Ausführungsform auch in den Holmen 8-11 des Rahmens 1 geführt sein. Der Antrieb 12 kann wahlweise mit einer Handhabe zum manuellen Antrieb der Schubstangen 24 oder mit einem Aktor zum automatischen Antrieb der Treibstange 28 verbunden sein. Die Beschlagteile 13, 14, 15, 16 können abweichend von diesem Ausführungsbeispiel in ihrer Anzahl und der Position in Längsrichtung der Holme 4 - 7 frei positioniert werden. Ein erstes Armierungsprofil 19 ist in allen vier lang gestreckten Holmen 4-7 des Flügels 2 angeordnet. Dies ermöglicht den umlaufenden Treibstangenbeschlag 3. Die Schubstangen 24 sind in der offenen Nut 26 des ersten Armierungsprofils 19 begrenzt längsverschiebbar geführt.

Figur 2 zeigt einen Schnitt A-A durch das Rahmen- und Flügelprofil des Fensters aus Figur 1. Hierbei ist zu erkennen, dass sowohl der Rahmenholm 10 als auch der Flügelholm 6 einen Falzraumbegrenzungssteg 25 aufweisen, der den von beiden Holmen 6, 10 gebildeten Falzraum 27 begrenzt. Auf der dem Falzraumbegrenzungssteg 25 abgewandten Seite weisen beide Holme 6, 10 jeweils einen parallel zum Falzraumbegrenzungssteg 25 ausgebildeten Außensteg 28 auf. Beide Stege 25, 28 begrenzen jeweils den Kanal 18 für das erste Armierungsprofil 19 und das zweite Armierungsprofil 33. Beide Armierungsprofile 19, 33 sind im Querschnitt rechteckig ausgeführt und bestehen aus einer Außenwandung 31 und einem darin befindlichen isolierenden Material 30. In dem ersten Armierungsprofil 19 des Flügelholmes 6 ist eine Schubstangenaufnahme 29 angeordnet, die aus einer eingelassenen, an einer Längsseite offenen Nut 26 mit Haltenasen 39, 40 für die Schubstange 24 besteht. In dieser Schubstangenaufnahme 29 ist die Schubstange 24 geführt. An der Schubstange 24 ist ein Verriegelungsbeschlagteile 15 angeordnet, wobei gut zu erkennen ist, dass das Verriegelungsbeschlagteil 15 aus einem flügelseitigen, mit der Bewegung der Schubstange 24 gekoppelten Verriegelungsteil und einem rahmenseitig fest montierten Widerlager besteht.

Figur 3 zeigt die bauliche Einheit aus Figur 2. In dem ersten Armierungsprofil 19 ist eine Schubstangenaufnahme 29 angeordnet, die aus einer eingelassenen, an einer Längsseite offenen Nut 26 mit Haltenasen 39, 40 für die Schubstange 24 besteht. In dieser Schubstangenaufnahme 29 ist die Schubstange 24 geführt.

## Patentansprüche

1. Fenster, Tür oder dergleichen, mit einem Rahmen (1), einem gegen den Rahmen (1) schwenkbaren Flügel (2) und einer baulichen Einheit (34), bestehend aus lang gestreckten Holmen für den Rahmen (8-11) und aus lang gestreckten Holmen für den Flügel (4-7) und mit sich in Längsrichtung der Rahmenholme (8-11) oder der Flügelholme (4-7) erstreckenden Aufnahmen für die bauliche Einheit (32), bestehend aus einem ersten Armierungsprofil (19) und einer am ersten Armierungsprofil (19) begrenzt längsverschiebbar geführten Schubstange (24 ) eines Treibstangenbeschlages (3), **dadurch gekennzeichnet, dass** die Aufnahme für die bauliche Einheit (34) durch einen nur an den Enden der separaten, unmontierten Holme (8-11, 4-7) offenen Kanal (18) in den Rahmenholmen (8-11) oder den Flügelholmen (4-7) gebildet wird.

2. Fenster, Tür oder dergleichen nach Anspruch 1, **dadurch gekennzeichnet, dass** die Schubstange (24) auf der Seite des ersten Armierungsprofils (19) begrenzt längsbeweglich geführt ist, die bei im Rahmenholm (8-11) oder im Flügelholm (4-7) montierten Zustand einem Falzraumbegrenzungssteg (25) des Holmes (8-11, 4-7) zugewandt ist.

3. Fenster, Tür oder dergleichen nach einem der vorhergehenden Ansprüche, **dadurch gekennzeichnet, dass** sich der Querschnitt des Kanals (18) für das erste Armierungsprofil (19) in den Rahmenholmen (8-11) oder den Flügelholmen (4-7) vom Falzraumbegrenzungssteg (25) bis zu dem dem Falzraumbegrenzungssteg (25) gegenüberliegenden Außensteg (28) erstreckt und das erste Armierungsprofil (19) den Querschnitt des Kanals (18) weitestgehend ausfüllt.

4. Fenster, Tür oder dergleichen nach einem der vorhergehenden Ansprüche, **dadurch gekennzeichnet, dass** das erste Armierungsprofil (19) an dem Holm (8-11, 4-7) gegen Längsverschieben gesichert ist.

5. Fenster, Tür oder dergleichen nach einem der vorhergehenden Ansprüche, **dadurch gekennzeichnet, dass** das erste Armierungsprofil (19) der Rahmenholme (8-11) oder der Flügelholme (4-7) eine Schubstangenaufnahme (29) aufweist, die die Schubstange (14) gegen Herausfallen sichert.

6. Fenster, Tür oder dergleichen nach Anspruch 5, **dadurch gekennzeichnet, dass** die Schubstangenaufnahme (29) aus einer eingelassenen, an einer Längsseite offenen Nut (26) mit Haltenasen (33, 34) für die Schubstange (14) besteht.

7. Fenster, Tür oder dergleichen nach einem der vorhergehenden Ansprüche, **dadurch gekennzeichnet, dass** die Schubstange (24) am ersten Armierungsprofil (19) bis zur Erstbetätigung des Treibstangenbeschlages (3) gegen Längsverschieben gesichert ist.

8. Fenster, Tür oder dergleichen nach einem der vorhergehenden Ansprüche, **dadurch gekennzeichnet, dass** das erste Armierungsprofil (19) im Querschnitt im Wesentlichen rechteckig ausgeführt ist und ein isolierendes Material (30) einen Hohlraum ausfüllt.

9. Fenster, Tür oder dergleichen nach Anspruch 8, **dadurch gekennzeichnet, dass** die Außenwandungen (31) des ersten Armierungsprofils (19) aus einem höherfesteren Material als die Holme (8-11, 4-7) hergestellt sind.

10. Fenster, Tür oder dergleichen nach den Ansprüchen 8 und 9, **dadurch gekennzeichnet, dass** das zweite Armierungsprofil (33) die gleichen Außenwandungen (31) besitzt und das gleiche isolierende Material (30) einen Hohlraum ausfüllt wie bei dem ersten Armierungsprofil (19).

## Claims

1. Window, door or the like with a frame (1), a casement (2) being pivotable relative to the frame (1), and a structural unit (34), consisting of elongated bars for the frame (8-11) and of elongated bars for the casement (4-7), and with receiving parts for the structural unit (32) that extend in longitudinal direction of the frame bars (8-11) or the casement bars (4-7), consisting of a first reinforcing profile (19) and a driving rod (24), that is guided on the first reinforcing profile (19) in a limited longitudinal-slidable manner, of an espagnolette fitting (3), **characterized in that** the receiving part for the structural unit (34) is formed by a channel (18) in the frame bars (8-11) or the casement bars (4-7) that is open only on the ends of the separate, non-mounted bars (8-11, 4-7).

2. Window, door or the like according to claim 1, **characterized in that** the driving rod (24) is guided on the side of the first reinforcing profile (19) in a limited longitudinally-moveable manner that is facing a rebate area limiting web (25) of the bar (8-11, 4-7) when mounted in the frame bar (8-11) or in the casement bar (4-7).

3. Window, door or the like according to one of the preceding claims, **characterized in that** the cross section of the channel (18) for the first reinforcing profile (19) extends in the frame bars (8-11) or the casement bars (4-7) from the rebate area limiting web (25) to the outer web (28), that is opposite to the rebate area limiting web (25), and the first reinforcing profile (19) fills out to the greatest possible extent the cross section of the channel (18).

4. Window, door or the like according to one of the preceding claims, **characterized in that** the first reinforcing profile (19) is secured on the bar (8-11, 4-7) against longitudinal sliding.

5. Window, door or the like according to one of the preceding claims, **characterized in that** the first reinforcing profile (19) of the frame bars (8-11) or the casement bars (4-7) has a driving rod receiving part (29) that secures the driving rod (14) against falling out.

6. Window, door or the like according to claim 5, **characterized in that** the driving rod receiving part (29) consists of a sunk-in groove (26), open on a longitudinal side, with retaining noses (33, 34) for the driving rod (14).

7. Window, door or the like according to one of the preceding claims, **characterized in that** the driving rod (24) is secured on the first reinforcing profile (19) against longitudinal sliding until the first actuation of the espagnolette fitting (3).

8. Window, door or the like according to one of the preceding claims, **characterized in that** the first reinforcing profile (19) is essentially of rectangular design in cross section and an insulating material (30) fills out a hollow space.

9. Window, door or the like according to claim 8, **characterized in that** the outer walls (31) of the first reinforcing profile (19) is made of a higher-strength material than the bars (8-11, 4-7).

10. Window, door or the like according to claims 8 and 9, **characterized in that** the second reinforcing profile (33) has the same outer walls (31) and the same insulating material (30) fills out a hollow space as in the first reinforcing profile (19).

## Revendications

1. Fenêtre, porte ou similaire dotée d'un cadre (1), d'un vantail (2) pouvant pivoter par rapport au cadre (1), et d'une unité de structure (34) consistant en des montants allongés pour le cadre (8-11) et en des montants allongés pour le vantail (4-7), et dotée de parties réceptrices pour l'unité de structure (32) qui se prolongent dans la direction longitudinale des montants du cadre (8-11) ou des montants du vantail (4-7), consistant en un premier profilé de renforcement (19) et une tige d'entraînement (24), étant guidée sur le premier profilé de renforcement (19) de façon limitée et coulissante longitudinalement, d'une crémone (3), **caractérisée en ce que** la partie réceptrice pour l'unité de structure (34) est formée par un canal (18) dans les montants du cadre (8-11) ou dans les montants du vantail (4-7) étant ouvert uniquement sur les extrémités des montants séparés non montés (8-11, 4-7).

2. Fenêtre, porte ou similaire selon la revendication 1, **caractérisée en ce que** la tige d'entraînement (24) est guidée sur le côté du premier profilé de renforcement (19), de façon limitée et mobile longitudinalement, faisant face à une entretoise de limitation de zone de feuillure (25) du montant (8-11, 4-7) lorsqu'elle est montée dans le montant de cadre (8-11) ou dans le montant de vantail (4-7).

3. Fenêtre, porte ou similaire selon l'une des revendications précédentes, **caractérisée en ce que** la section transversale du canal (18) pour le premier profilé de renforcement (19) se prolonge dans les montants du cadre (8-11) ou dans les montants du vantail (4-7) de l'entretoise de limitation de zone de feuillure (25) à l'entretoise extérieure (28), c'est-à-dire opposée à l'entretoise de limitation de zone de feuillure (25), et le premier profilé de renforcement (19) remplit, dans toute la mesure du possible, la section transversale du canal (18).

4. Fenêtre, porte ou similaire selon l'une des revendications précédentes, **caractérisée en ce que** le premier profilé de renforcement (19) est fixé sur le montant (8-11, 4-7) pour empêcher un coulissement longitudinal.

5. Fenêtre, porte ou similaire selon l'une des revendications précédentes, **caractérisée en ce que** le premier profilé de renforcement (19) des montants du cadre (8-11) ou des montants du vantail (4-7) comporte une partie réceptrice à tige d'entraînement (29) fixant la tige d'entraînement (14) pour empêcher sa chute.

6. Fenêtre, porte ou similaire selon la revendication 5, **caractérisée en ce que** la partie réceptrice à tige d'entraînement (29) consiste en une rainure enfoncée (26), ouverte sur un côté longitudinal, avec des taquets de retenue (33, 34) pour la tige d'entraînement (14).

7. Fenêtre, porte ou similaire selon l'une des revendications précédentes, **caractérisée en ce que** la tige d'entraînement (24) est fixée sur le premier profilé de renforcement (19) pour empêcher un coulissement longitudinal jusqu'au premier actionnement de la crémone (3).

8. Fenêtre, porte ou similaire selon l'une des revendications précédentes, **caractérisée en ce que** le premier profilé de renforcement (19) est, en coupe transversale, essentiellement de forme rectangulaire et un isolant (30) remplit un espace creux.

9. Fenêtre, porte ou similaire selon la revendication 8, **caractérisée en ce que** les parois extérieures (31) du premier profilé de renforcement (19) sont constituées d'un matériau plus résistant que les montants (8-11, 4-7).

10. Fenêtre, porte ou similaire selon les revendications 8 et 9, **caractérisée en ce que** le second profilé de renforcement (33) comporte les mêmes parois extérieures (31) et le même isolant (30) remplit un espace creux comme dans le premier profilé de renforcement (19).
